# EUROPÄISCHE PATENTSCHRIFT

(11) **EP 0 662 067 B1**
(45) Veröffentlichungstag und Bekanntmachung des Hinweises auf die Patenterteilung: **27.11.1996**
(21) Anmeldenummer: 93920763.5
(22) Anmeldetag: 18.09.1993
(51) Int. Cl.: B66B 21/06

(54) **BOGENROLLTREPPE**
CURVED ESCALATOR
ESCALIER ROULANT EN COURBE

(30) Priorität: 25.09.1992 DE 4232113
(43) Veröffentlichungstag der Anmeldung: 12.07.1995
(73) Patentinhaber: O&K ROLLTREPPEN GmbH, 45525 Hattingen (DE)
(72) Erfinder: BRUNN, Erik, D-27755 Delmenhorst (DE)
(86) Internationale Anmeldenummer: EP9302530
(87) Internationale Veröffentlichungsnummer: WO9407787

(56) Entgegenhaltungen:
- DE-A- 3 437 369
- DE-A- 3 839 974
- DE-C- 4 036 667
- US-A- 4 949 832

## Beschreibung

Die Erfindung betrifft eine Bogenrolltreppe, bestehend aus einer eine Vielzahl von Stufen beinhaltenden Treppenstrecke, die in der Draufsicht gekrümmt ist und einen mittleren Bereich mit vorgegebenem konstantem Neigungswinkel, obere und untere Treppenabsatzbereiche im wesentlichen mit einem Neigungswinkel von Null, sowie Übergangsbereiche aufweist, welche den mittleren Bereich mit den oberen und unteren Treppenabsatzbereichen verbinden und für eine glatte Verbindung dieser Bereiche sich ändernde Neigungswinkel besitzen, wobei im unteren und oberen Treppenabsatzbereich mehrere horizontal verlaufende Stufen vorhanden sind, Führungskurven, die gewährleisten, daß die Stufentrittfläche in den Bereichen waagrecht liegen und Antriebsketten, die mit den Stufen fest verbunden sind und zwischen den Stufen eine konstante Länge aufweisen, bestehend aus mehreren Kettengliedern zum Antrieb der Stufen auf einem äußeren und inneren Kurvenbogen, wobei
- der Kurvenbogen der mittleren Treppenstrecke in der Draufsicht einen konstanten Radius aufweist und die Winkelgeschwindigkeiten der inneren Antriebskette und der äußeren Antriebskette in diesem Bereich zu jedem Zeitpunkt gleich sind,
- der Kurvenbogen der oberen und unteren Treppenabsatzbereiche in der Draufsicht einen konstanten, im Vergleich mit R vergrößerten Radius aufweist und die Winkelgeschwindigkeiten der inneren und äußeren Antriebskette auch in diesem Bereich überall gleich sind.

Eine Bogenrolltreppe der eingangs genannten Art ist aus der DE-A 34 37 369 bekannt. Bei dieser Rolltreppe ist es nicht möglich, in allen Bereichen, insbesondere in den Übergangsbereichen einen reinen Kreisbogen zu beschreiben. Ferner treten bei dieser Rolltreppe Spalte zwischen den Stufen untereinander sowie zwischen den Stufen und den Seitenwänden auf.

Aus der US-A 4,949,832 ist eine Bogenrolltreppe bekannt, bei der die Antriebskette zum Antrieb der Stufen ein zusätzliches Gelenk zwischen benachbarten Stufen aufweist, das über Nocken auf jeweils innen- und außenliegenden Nockenbahnen geführt wird. In der Landungszone liegen Stufenbahnen und Nockenbahnen senkrecht übereinander, wodurch die Antriebsketten im Landungs- und im Übergangsbereich eingeknickt werden. Dadurch soll erreicht werden, daß die horizontale Komponente der Winkelgeschwindigkeit der Stufen konstant bleibt und nur eine Beschleunigung der Ketten in vertikaler Richtung erfolgt. Durch das Aufspreizen der Antriebsketten in vertikaler Richtung werden erhebliche Druckkräfte auf die Drehgelenke ausgeübt, so daß eine sehr aufwendige Lagerung und Führung der Nockenbahnen erforderlich ist. Durch die erhöhte Belastung ist auch ein Verschleiß an den stark beanspruchten Lagern und Führungsbahnen zu erwarten.

Ein Aufspreizen der Antriebskette ist auch noch in der EP-A 390 630 in verschiedenen Variationen dargestellt, wobei zur Verstärkung der Zwischengelenke eine Nockenträgerplatte derart ausgebildet ist, daß sie sowohl horizontale als auch vertikale Kräfte aufnehmen kann. Die seitlich angebrachte Nockenträgerplatte, die Nocken und die hervorstehenden Achsen ergeben zusammen eine Verbreiterung der Antriebskette. In den Treppenabsatzbereichen bzw. in den Landungsbereichen führt dies zu einem erhöhten Platzbedarf und einer komplizierten Kettenführung, insbesondere im Bereich der Antriebsräder.

Aus der DE-B 40 36 667 ist eine Bogenrolltreppe bekannt, bei der die jeweilige Antriebskette auf einer von der Stufenschiene getrennten Schiene geführt wird und bei der mittels einer Zugstange, die die Antriebskette mit der Stufe verbindet, unterschiedliche Wegstrecken für Stufe und Antriebskette ermöglicht werden. Dadurch wird eine genaue Ausrichtung der Stufenachse erzielt. Zur Führung der mit der Zugstange ausgestatteten Antriebskette benötigt man jedoch mindestens zwei Führungsschienen mehr als bei herkömmlichen Rolltreppen. Hinzu kommt, daß die Stufen durch die Zugstange nicht völlig sicher gehalten werden, so daß eine Bewegung nach oben, z.B. bei Erschütterung, nur durch zusätzliche Führungsschienen verhindert werden kann.

Zum Bau von Bogenrolltreppen ist es erforderlich, den Verlauf von Raumkurven, wie z.B. von Führungsschienen, Antriebsketten und Handläufen, genau festzulegen. Schon geringe Abweichungen von 0,0010 mm führen zu erheblichen mechanischen Belastungen, die sich in einem erhöhten Verschleiß und in einer verstärkten Geräuschentwicklung beim Betrieb der Rolltreppe bemerkbar machen.

Daneben sind auch die auftretenden Spaltvergrößerungen nicht erwünscht. Nach den geltenden Sicherheitsbestimmungen dürfen sie einen Wert von 6 mm nicht überschreiten.

Als besonders schwierig hat sich die mechanische Umsetzung von Raumkurven mit der Konfiguration eines aufgeweiteten Kreisbogens erwiesen. Da ihre Form auf empirisch gewonnenen Nährungslösungen beruht, lassen sich einzelne Baugruppen nicht exakt berechnen und herstellen. Hierzu müssen erst komplizierte Bezugsebenen und Koordinatensysteme geschaffen werden, die den Bau derartiger Rolltreppen aufwendig, teuer und zeitraubend machen.

Aufgabe der vorliegenden Erfindung ist es, die beschriebenen Nachteile zu vermeiden und eine Bogenrolltreppe zu entwickeln, die eine exakte Positionierung der Raumkurven beim Aufbau einer Bogenrolltreppe und einen vereinfachten mechanischen Bewegungsablauf in den Übergangszonen ermöglicht.

Diese Aufgabe wird dadurch gelöst, daß der Kurvenbogen der oberen und unteren Übergangsbereiche in der Draufsicht einen kopstanten Radius aufweist, der zwischen R und Rg liegt, und daß der zurückgelegte Winkel von innerer und äußerer Antriebskette über diesen Bereich insgesamt gleich ist, wobei die Form der Schürzen der Stufen die in den Übergangsbereichen auftretenden vorübergehenden Winkelverschiebungen der Antriebsketten ausgleicht.

Vorteilhafte Weiterbildungen des Erfindungsgegenstandes sind den Unteransprüchen zu entnehmen.

Die Erfindung vermeidet das Auftreten von unzulässig breiten Spalten dadurch, daß in den drei Treppenabschnitten (Treppenabsatzbereich, Übergangsbereich, mittlerer Bereich), in der Draufsicht gesehen, unterschiedliche aber in den Bereichen konstante Kreisbögen gewählt werden. Die Kreisbögen im mittleren und oberen sowie unteren Bereich werden so berechnet, daß in diesen Bereichen an jeder Position die Winkelgeschwindigkeiten der Antriebsketten innen und außen gleich sind.

Der Kreisbogen des Übergangsbereichs, der den Treppenabsatzbereich mit dem mittleren Bereich verbindet, wird so gewählt, daß der zurückgelegte Winkel von innerer und äußerer Antriebskette über diesen Bereich insgesamt gleich ist. Innerhalb dieser Strecke können zwischen den Antriebsketten geringfügige Winkelverschiebungen auftreten, die aber auch bei sehr ungünstiger Konstellation, etwa bei Bogenrolltreppen mit großer Steigung und kleinem Krümmungsradius, im mittleren Bereich 0,5° nicht überschreiten. Die dabei entstehenden Spalte liegen zwischen 1mm und 6 mm und können durch Verwölbung der Stufenschürzen ausgeglichen werden. Somit ist in allen Dimensionen der Rolltreppe, insbesondere in den Übergangsbereichen, ein einfacher mechanischer Kurvenverlauf der Schienen und Führungen gegeben.

Zur räumlichen Positionierung der Kurvenbögen werden die Radien R (Radius des mittleren Treppenbereichs), Rg (Radius des oberen sowie des unteren Treppenbereichs), Rue (Radius des oberen sowie des unteren Übergangsbereichs) und RueV (vertikaler Radius des unteren sowie des oberen Übergangsbereichs) festgelegt und danach die zugehörigen Mittelpunkte bestimmt.

In den oberen sowie unteren Übergangsbereichen verbindet die äußere Antriebskette in der Vertikalen den mittleren Bereich mit den oberen sowie unteren Treppenabsatzbereichen, vorzugsweise über einen Kreis bzw. Kreisbogen. Alternativ können jedoch auch Parabeln bzw. Evolventen vorgesehen werden.

Die ebenfalls nach Art einer Wendel geführten Handläufe sind einem weiteren Gedanken der Erfindung gemäß der Form der Kurvenbögen entsprechend ausgeführt.

Die Erfindung ist anhand eines Ausführungsbeispieles dargestellt und wird wie folgt beschrieben. Es zeigen:
- Figur 1: - Treppenstrecke mit Handläufen und Stufen
- Figur 2: - Draufsicht auf zwei Stufen mit den zugehörigen Kurvenbögen samt Antriebsketten
- Figuren 3 und 3a: - schematische Darstellung der Kurvenbögen und der zugehörigen Radien
- Figur 4: - Darstellung der Verwölbung der Stufenschürze.

Figur 1 zeigt eine Bogenrolltreppe, bestehend aus einem Treppenbereich 1, der in der Draufsicht gesehen gekrümmt ist. Der Treppenbereich 1 beinhaltet einen mittleren Bereich 1a, obere und untere Treppenabsatzbereiche 1c sowie Übergangsbereiche 1b, die den mittleren Bereich 1a mit den Treppenabsatzbereichen 1c verbinden. Im Treppenbereich 1 sind eine Vielzahl sektorförmig ausgebildeter Stufen 21 vorgesehen, die in den Treppenabsatzbereichen 1c im wesentlichen horizontal verlaufen. Analog zur Krümmung des Treppenbereiches 1 sind auf die Handlaufführungen 26,26', in der Draufsicht gesehen, gekrümmt ausgebildet.

Figur 2 zeigt eine Draufsicht auf zwei sektorförmig ausgebildete Stufen 21 mit den zugehörigen inneren und äußeren Führungs- 23,23', sowie den inneren und äußeren Schienen 25,25' der Antriebsketten 24,24' und den an den Stufen 21 befestigten Antriebsketten 24,24'. Die Laufrollen 27,27' stehen mit den Führungsschienen 23,23' und die Laufrollen 28,28' mit den Schienen 25,25' in Wirkverbindung.

Die Figuren 3 und 3a zeigen eine schematische Darstellung der Kurvenbögen 25,25' und der zugehörigen Radien R, Rg, Rue sowie RueV. Mgo und Mgu stellen hierbei die Mittelpunkte der Radien der Treppenabsatzbereiche 1c dar, während Mueo und Mueu die Mittelpunkte der Radien der Übergangsbereiche 1b bilden. Die Kreisbögen im mittleren Bereich 1a sowie in den Treppenabsatzbereichen 1c werden so berechnet, daß in diesen Bereichen an jeder Position die Winkelgeschwindigkeiten der hier nicht weiter dargestellten Antriebsketten innen und außen gleich sind. Der Kreisbogen der Übergangsbereiche 1b wird so gewählt, daß der zurückgelegte Winkel von innerer und äußerer Antriebskette über diesen Bereich insgesamt gleich ist. Zur räumlichen Positionierung der Kurvenbögen 25,25' werden die Radien R, Rg, Rue sowie RueV festgelegt und danach die zugehörigen Mittelpunkte Mgo, Mgu, Mueo sowie Mueu bestimmt.

Der im Übergangsbereich zu bestimmende Kreisbogen Rue wird nach folgender Überlegung errechnet:
Sind die Radien R und Rg der Treppenbereiche 1a und 1c nach der Gleichung:$\text{Rg =} \frac{\text{R * w}}{\text{cos(alpha)/cos(alpha2) * (R + w) - R}}$ so errechnet, daß in diesen Bereichen die Winkelgeschwindigkeiten der Antriebsketten 24,24' immer gleich sind, dann ist das Verhältnis der Wege si/sa von innerer Antriebskette 24 und äußerer Antriebskette 24' überall$\frac{\text{si}}{\text{sa}} \text{=} \frac{\text{Rg}}{\text{Rg + w}} \text{.}$

Wird in den Übergangsbereichen 1b für die innere Antriebskette 24 in der Vertikalen ein Übergangskreis mit dem Radius RueV gewählt, so legt die innere Kette 24 in diesem Bereich den Weg$\text{si = alpha * RueV}$ zurück.

Die äußere Antriebskette 24' läuft dann in der Vertikalen auf einer Ellipse mit den Achsen$\begin{matrix}\begin{matrix}\text{a = RueV *} \frac{\text{Rue + w}}{\text{Rue}} \\ \text{b = RueV}\end{matrix}\end{matrix}$ und der Funktionsgleichung :$\frac{{\text{x}}^{\text{2}}}{{\text{a}}^{\text{2}}} \text{+} \frac{{\text{z}}^{\text{2}}}{{\text{b}}^{\text{2}}} \text{= 1.}$

Der Weg auf der Ellipse BERueV muß dann im Übergangsbereich 1b nach folgender Gleichung bestimmt werden:$\frac{\text{si}}{\text{sa}} \text{=} \frac{\text{alpha * RueV}}{\text{BERueV}}$ oder$\text{BERueV = alpha * RueV *} \frac{\text{Rg + w}}{\text{Rg}} \text{.}$

Die Bogenlänge dieser Ellipse läßt sich dann nach dem Bogenintegral:$\text{Bogen =} \text{xo} \text{x1} \sqrt{\text{1 +} {\left(\frac{\text{dx}}{\text{dz}}\right)}^{2}} \text{dx}$ bestimmen, mit den Grenzen$\begin{matrix}\begin{matrix}\text{xo = 0} \\ \text{x1 = sin(alpha) * RueV *} \frac{\text{Rue + w}}{\text{Rue}}\end{matrix}\end{matrix}$ wobei $\text{sin(alpha) * RueV}$ in der Draufsicht die Länge des Bogens der inneren Antriebskette 24 im Übergangsbereich 1b angibt. x1 ist dann in der Draufsicht die Länge des Bogens der äußeren Antriebskette 24' im Übergangsbereich 1b. Setzt man die Funktion aus Gleichung (4) und (5) mit den Grenzen x0 und x1 in die Gleichung (8), erhält man mit Rue als unbekannter Größe.

Mit Hilfe des Verfahrens nach Simpson oder einem anderen Algorithmus zur numerischen Bestimmung eines bestimmten Integrals kann nun der Radius Rue mit beliebiger Genauigkeit errechnet werden.

Im Folgenden ist der Ausschnitt einer Prozedur mit einem käuflichen Pascal-Programm wiedergegeben, nach der Rue mit Hilfe des Simpsonverfahrens und mit einem von einem Basiswert R ausgehenden Radius Rue gefunden werden kann.
(1) RueV ist der vertikale Ellipsenradius
(2) R ist der Radius des inneren Kreisbogens
(3) VDiff ist die Differenz des nach innen abgebildeten Ellipsenbogens zum inneren Kreisbogen RueV
(4) es wird $\text{RueV = R}$ gesetzt
   und mit verschiedenen Werten von R gerechnet, bis VDiff unterhalb der vorgegebenen Toleranzgrenze liegt
(5) die Schrittweite, in der die Werte von R verändert werden, beträgt z.B. 10
(6) die Schrittweite wird solange verkleinert, bis die gewünschte Genauigkeit von RueV erreicht ist.

In der folgenden Tabelle werden für eine typische Bogenrolltreppe die Abmessungen in mm gegeben:
R = 4200, Rg = 5454.7, Rue = 5024.5, w = 1014, alpha = 30°.
Die Korrektur der Verwölbung der Stufenschürze (Fig. 4, Korrektur der Schürze) soll in diesem Beispiel proportional zu der Abweichung der Stufenachse bzw. der Ketten zu der gewünschten Ausrichtung auf den Kreismittelpunkt der Übergangskreise. Diese Abweichung entsteht nur in den Übergangsbereichen 1b. Wie man der Tabelle entnehmen kann, hat die Abweichung zunächst am Anfang der Übergangszone den Wert Null, um im Verlauf der Übergangszone auf max. 4.41 mm oder 0,237° anzusteigen. In der Steigungszone wird dann der Wert Null wieder erreicht, so daß die Bedingungen wie folgt sind.

| Abweichung Achsen in Grad | Abweichung Achsen in mm |
|---|---|
| 0.00° | 0.00 mm Übergangszone |
| 0.03° | 0,57 mm |
| 0.06° | 1.13 mm |
| 0.09° | 1.68 mm |
| 0.11° | 2.19 mm |
| 0.14° | 2.67 mm |
| 0.16° | 3.11 mm |
| 0.18° | 3.50 mm |
| 0.20° | 3.82 mm |
| 0.21° | 4.08 mm |
| 0.22° | 4.27 mm |
| 0.23° | 4.38 mm |
| 0.237° | 4.41 mm |
| 0.23° | 4.35 mm |
| 0.22° | 4.20 mm |
| 0.21° | 3.95 mm |
| 0.19° | 3.61 mm |
| 0.16° | 3.16 mm |
| 0.14° | 2.61 mm |
| 0.10° | 1.96 mm |
| 0.06° | 1.21 mm |
| 0.03° | 0.06 mm |
| 0.00 | 0.00 mm Steigungszone |

Figur 4 zeigt in räumlicher Darstellung eine Stufe 21, die in Laufrichtung gesehen mit einer gewölbt ausgebildeten Schürze 29 versehen ist. Insbesondere bei Bogenrolltreppen mit großer Steigung und kleinem Krümmungsradius entstehend Spalte sowohl zwischen den einzelnen Trittstufen 21 als auch zwischen Trittstufen und Seitenwänden, die u.U. außerhalb der Toleranzen geltender Sicherheitsbestimmungen liegen. Um diesem Problem gerecht zu werden, werden weitere Wölbungsbereiche 30 vorgesehen, durch welche die Spalte wieder in vertretbare Grenzen gebracht werden.

### Anhang

- 1: gesamte Treppenstrecke
- 1a: mittlerer Bereich der Treppenstrecke
- 1b: oberer und unterer Übergangsbereich
- 1c: oberer und unterer Treppenabsatzbereich
- 21: Stufen
- 23,23': innere und äußere Führungsschienen
- 24,24': innere und äußere Antriebsketten
- 25,25': innere und äußere Schienen der Antriebsketten
- 26,26': innere und äußere Handlaufführung
- 27,27': Laufrollen für die Führungsschienen 23,23'
- 28,28': Laufrollen für die Schienen 25,25'
- 29: Stufenschürze
- 30: Wölbung der Stufenschürze 29
- R: Radius des mittleren Treppenbereichs 1a
- Rg: Radius der unteren und oberen Treppenabsatzbereiche
- Rue: Radius der unteren und oberen Übergangsbereiche in der Draufsicht
- RueV: vertikaler Radius der unteren und oberen Übergangsbereiche
- BERueV: Bogenlänge der elliptischen äußeren Bahn der Antriebskette in den oberen und unteren Übergangsbereichen die RueV auf der inneren Bahn entspricht
- w: radialer Abstand der inneren zur äußeren Antriebskette 24,24'
- alpha: Steigung der inneren Antriebskette 24 im mittleren Treppenbereich 1a
- alpha2: Steigung der äußeren Antriebskette 24' im mittleren Treppenbereich 1a
- x: Koordinate der X-Achse
- z: Koordinate der Y-Achse
- si: Weg innen
- sa: Weg außen
- Mgo: Mittelpunkt Absatzbereich oben
- Mgu: Mittelpunkt Absatzbereich unten
- Mueo: Mittelpunkt Übergangsbereich oben
- Mueu: Mittelpunkt Übergangsbereich unten

## Patentansprüche

1. Bogenrolltreppe, bestehend aus einer eine Vielzahl von Stufen (21) beinhaltenden Treppenstrecke (1), die in der Draufsicht gekrümmt ist und einen mittleren Bereich (1a) mit vorgegebenem konstantem Neigungswinkel, obere und untere Treppenabsatzbereiche (1c) im wesentlichen mit einem Neigungswinkel von Null, sowie Übergangsbereiche (1b) aufweist, welche den mittleren Bereich (1a) mit den oberen und unteren Treppenabsatzbereichen (1c) verbinden und für eine glatte Verbindung dieser Bereiche sich ändernde Neigungswinkel besitzen, wobei im unteren und oberen Treppenabsatzbereich (1c) mehrere horizontal verlaufende Stufen (21) vorhanden sind, Führungskurven (23,23'), die gewährleisten, daß die Stufentrittflächen in den Bereichen (1a,1b und 1c) waagrecht liegen und Antriebsketten (24,24'), die mit den Stufen (21) fest verbunden sind und zwischen den Stufen eine konstante Länge aufweisen, bestehend aus mehreren Kettengliedern zum Antrieb der Stufen (21) auf einem äußeren und inneren Kurvenbogen (25,25'), wobei
- der Kurvenbogen der mittleren Treppenstrecke (1a) in der Draufsicht einen konstanten Radius R aufweist, und die Winkelgeschwindigkeiten der inneren Antriebskette (24) und der äußeren Antriebskette (24') in diesem Bereich zu jedem Zeitpunkt gleich sind,
- der Kurvenbogen der oberen und unteren Treppenabsatzbereiche (1c) in der Draufsicht einen konstanten, im Vergleich mit R vergrößerten Radius Rg aufweist und die Winkelgeschwindigkeiten der inneren Antriebskette (24) und der äußeren Antriebskette (24') auch in diesem Bereich überall gleich sind,
dadurch gekennzeichnet, daß der Kurvenbogen der oberen und unteren Übergangsbereiche (1b) in der Draufsicht einen konstanten Radius Rue aufweist, der zwischen R und Rg liegt, und daß der zurückgelegte Winkel von innerer (24) und äußerer Antriebskette (24') über diesen Bereich insgesamt gleich ist, wobei die Form der Schürzen der Stufen (21) die in den Übergangsbereichen (1b) auftretenden vorübergehenden Winkelverschiebungen der Antriebsketten (24,24') ausgleicht.

2. Bogenrolltreppe nach Anspruch 1, dadurch gekennzeichnet, daß der Radius Rg der Kurvenbogen der oberen und unteren Treppenabsatzbereiche (1c) durch nachstehende Gleichung gegeben ist:$\text{Rg =} \frac{\text{R * w}}{\text{cos(alpha)/cos(alpha2) * (R + w) - R}}$ für alpha2 gilt:$\text{alpha2 = arctan} \frac{\text{R * tan(alpha)}}{\text{R + w}}$ wobei
R = Krümmungsradius des mittleren Bereichs (1a) der Treppen strecke (1),
alpha = Neigungswinkel der inneren Antriebskette (24) im mittleren Bereich (1a) der Treppenstrecke (1),
w = Abstand der inneren (24) zur äußeren Antriebskette (24').

3. Bogenrolltreppe nach Anspruch 1 oder 2, dadurch gekennzeichnet, daß in deren oberen und unteren Übengangsbereichen (1b) die innere Antriebskette (24) in der Vertikalen den mittleren Bereich (1a) mit den oberen und unteren Treppenabsatzbereichen (1c) über einen Kreis RueV verbindet, dessen Form folgender Funktionsgleichung entspricht:${\text{x}}^{\text{2}} {\text{+ z}}^{\text{2}} {\text{= RueV}}^{\text{2}}$ während in diesem Bereich der Weg der äußeren Antriebskette (24') in der Vertikalen eine Ellipse ist, deren horizontale Achse (a) und deren vertikale Achse (b) durch folgende Gleichungen bestimmt sind:$\begin{matrix}\begin{matrix}\text{a = RueV*} \frac{\text{Rue + w}}{\text{Rue}} \\ \text{b = RueV}\end{matrix}\end{matrix}$ und daß die Bogenlänge der Ellipse BERueV in den Übergangsbereichen (1b) nachstehender Gleichung entspricht:$\text{BERueV = alpha * RueV *} \frac{\text{Rg + w}}{\text{Rg}}$ daß der Radius der Übergangsbereiche Rue aus folgender Gleichung bestimmt werden kann:

4. Bogenrolltreppe nach einem der Ansprüche 1 bis 3, dadurch gekennzeichnet, daß in deren oberen und unteren Übergangsbereichen (1b) die äußere Antriebskette (24') in der Vertikalen den mittleren Bereich (1a) mit den oberen und unteren Treppenabsatzbereichen (1c) über einen Kreis RueV verbindet.

5. Bogenrolltreppe nach Anspruch 1 bis 3, dadurch gekennzeichnet, daß in deren oberen und unteren Übergangsbereichen (1b) die innere oder äußere Antriebskette (24,24') in der Vertikalen den mittleren Bereich (1a) mit den oberen und unteren Treppenabsatzbereichen (1c) über eine Parabel oder eine Evolvente verbindet.

6. Bogenrolltreppe nach einem der Ansprüche 1 bis 5, dadurch gekennzeichnet, daß in den Bereichen (1a,1b und 1c) eine innere und eine äußere Handlaufführung (26,26') vorhanden ist die in der Draufsicht Kurvenbögen aufweist, die denen der zugehörigen Antriebskette (24,24') entsprechen.

## Claims

1. Curved escalator, consisting of an escalator run (1) that comprises a plurality of steps (21), is curved in plan view and has a middle zone (1a) having a predetermined constant angle of inclination, upper and lower escalator alighting zones (1c) essentially having an angle of inclination of zero, and also transition zones (1b) that connect the middle zone (1a) with the upper and lower escalator alighting zones (1c) and that have varying angles of inclination for a smooth connection of those zones, there being present in the lower and upper escalator alighting zones (1c) several horizontally extending steps (21); guide curves (23, 23'), which ensure that the treads lie horizontally in the zones (1a, 1b, 1c); and drive chains (24, 24'), which are fixedly connected to the steps (21) and have a constant length between the steps, the drive chains consisting of several chain members for driving the steps (21) on an outer and inner curve arc (25, 25'), wherein
- the curve arc of the middle escalator zone (1a) has a constant radius in plan view and the angular velocities of the inner drive chain (24) and the outer drive chain (24') in that zone are equal at all times,
- the curve arc of the upper and lower escalator alighting zones (1c) has, in plan view, a constant radius Rg that is larger by comparison with R, and the angular velocities of the inner drive chain (24) and the outer drive chain (24') are also equal everywhere in that zone,
characterised in that the curve arc of the upper and lower transition zones (1b) has, in plan view, a constant radius Rue that lies between R and Rg, and that the total angles travelled by the inner drive chain (24) and the outer drive chain (24') over that zone are equal, the shape of the aprons of the steps (21) compensating for the temporary angular displacements of the drive chains (24, 24') occurring in the transition zones (1b).

2. Curved escalator according to claim 1, characterised in that the radius Rg of the curve arc of the upper and lower escalator alighting zones (1c) is calculated in accordance with the following equation:$\text{Rg =} \frac{\text{R * w}}{\text{cos(alpha)/cos(alpha2) * (R+w) - R}}$ the following applying for alpha2:$\text{alpha2 = arctan} \frac{\text{R * tan(alpha)}}{\text{R+w}}$ wherein
R = radius of curvature of the middle zone (1a) of the escalator run (1),
alpha = angle of inclination of the inner drive chain (24) in the middle zone (1a) of the escalator run (1),
w = distance of the inner drive chain (24) from the outer drive chain (24').

3. Curved escalator according to claim 1 or 2, characterised in that in the upper and lower transition zones (1b) thereof the inner drive chain (24) connects the middle zone (1a) with the upper and lower escalator alighting zones (1c) by way of a circle RueV in the vertical, the shape of which corresponds to the following function equation :${\text{x}}^{\text{2}} {\text{+ z}}^{\text{2}} {\text{= RueV}}^{\text{2}}$ while in that zone the path of the outer drive chain (24') in the vertical is an ellipse, of which the horizontal axis (a) and the vertical axis (b) are determined by the following equations :$\begin{matrix}\begin{matrix}\text{a = RueV *} \frac{\text{Rue + w}}{\text{Rue}} \\ \text{b = RueV}\end{matrix}\end{matrix}$ and that the arc length of the ellipse BERueV in the transition zones (1b) corresponds to the following equation:$\text{BERueV = alpha * RueV *} \frac{\text{Rg + w}}{\text{Rg}} \text{,}$ that the radius of the transition zones Rue can be determined from the following equation :

4. Curved escalator according to any one of claims 1 to 3, characterised in that in the upper and lower transition zones (1b) thereof, the outer drive chain (24') connects the middle zone (1a) with the upper and lower escalator alighting zones (1c) by way of a circle RueV in the vertical.

5. Curved escalator according to claims 1 to 3, characterised in that in the upper and lower transition zones (1b) thereof the inner or outer drive chain (24, 24') connects the middle zone (1a) with the upper and lower escalator alighting zones (1c) by way of a parabola or an involute in the vertical.

6. Curved escalator according to any one of claims 1 to 5, characterised in that in the zones (1a, 1b and 1c) an inner and an outer handrail guide (26, 26') is present which in plan view has curve arcs that correspond to those of the associated drive chain (24, 24').

## Revendications

1. Escalier roulant en courbe, constitué par une section d'escalier (1) contenant une multiplicité de marches (21) et qui est courbe selon une vue en plan et comporte une zone médiane (1a) qui possède un angle d'inclinaison prédéterminé constant, des zones palières supérieure et inférieure (1c) ayant un angle d'inclinaison essentiellement nul ainsi que des zones de jonction (1b), qui relient la zone médiane (1a) aux zones palières supérieure et inférieure (1c) de l'escalier et possèdent des angles d'inclinaison variables pour une liaison uniforme entre ces zones, plusieurs marches horizontales (21) étant présentes dans les zones palières inférieur et supérieure (1c) de l'escalier, et par des pistes de guidage (23,23') qui garantissent que les surfaces d'appui sur les marches sont horizontales dans les zones (1a,1b,1c), et par des chaînes d'entraînement (24,24') qui sont reliées de façon fixe aux marches (21) et possèdent une longueur constante entre les marches et sont constituées par plusieurs maillons pour l'entraînement des marches (21) sur des arcs de courbe extérieur et intérieur (25,25'), et dans lequel
- l'arc de courbe de la section médiane (1a) de l'escalier possède, selon une vue en plan, un rayon constant R, et les vitesses angulaires de la chaîne intérieure d'entraînement (24) et de la chaîne extérieure d'entraînement (24') sont égales à tout instant dans cette zone, et
- l'arc de courbe des zones palières supérieure et inférieure (1c) de l'escalier possède, selon une vue en plan, un rayon Rg constant, supérieur à R, et les vitesses angulaires de la chaîne intérieure d'entraînement (24) et de la chaîne extérieure d'entraînement (24') sont partout égales, également dans cette zone,
caractérisé en ce que l'arc de courbe des zones supérieure et inférieure de jonction (1b) possède, selon une vue en plan, un rayon constant Rue, qui est compris entre R et Rc, et que la distance angulaire parcourue par la chaîne intérieure d'entraînement (24) et par la chaîne extérieure d'entraînement (24') est la même dans cette zone, la forme des contre-marches des marches (21) compensant les décalages angulaires transitoires des chaînes d'entraînement (24,24'), qui apparaissent dans les zones de jonction (1b).

2. Escalier roulant selon la revendication 1, caractérisé en ce que le rayon Rg de la trajectoire courbe des zones palières supérieure et inférieure (1c) de l'escalier est déterminé par la relation suivante :$\text{Rg =} \frac{\text{R * w}}{\text{cos(alpha)/cos(alpha2)*(R + w) - R}}$ avec pour alpha2 :$\text{alpha2 = actg} \frac{\text{R*tg(alpha)}}{\text{R + w}}$ avec
R = rayon de courbure de la zone médiane (1a) de la section (1) de l'escalier,
alpha = angle d'inclinaison de la chaîne intérieure d'entraînement (24) dans la zone médiane (1a) de la section (1) de l'escalier,
w = distance entre la chaîne intérieure d'entraînement (24) et la chaîne extérieure d'entraînement (24').

3. Escalier roulant selon la revendication 1 ou 2, caractérisé en ce que dans les zones de jonction supérieure et inférieure (1b), la chaîne intérieure d'entraînement (24) relie, dans le plan vertical, la zone médiane (1a) aux zones palières supérieure et inférieure (1c) de l'escalier par l'intermédiaire d'un cercle RueV, dont la forme correspond à la relation fonctionnelle suivante :${\text{x}}^{\text{2}} {\text{+ z}}^{\text{2}} {\text{= RueV}}^{\text{2}}$ alors que dans cette zone la trajectoire de la chaîne extérieure d'entraînement (24') dans le plan vertical est unique, dont l'axe horizontal (a) et dont l'axe vertical (b) sont déterminés par les relations suivantes :$\begin{matrix}\begin{matrix}\text{a = RueV*} \frac{\text{Rue + w}}{\text{Rue}} \\ \text{b = RueV}\end{matrix}\end{matrix}$ et la longueur d'arc de l'ellipse BERueV dans les zones de jonction 1b correspond à la relation suivante :$\text{BERueV = alpha*RueV*} \frac{\text{Rg + w}}{\text{Rg}}$ et que le rayon des zones de jonction Rue peut être déterminé à partir de la relation suivante :

4. Escalier roulant en courbe selon l'une des revendications 1 à 3, caractérisé en ce que dans les zones supérieure et inférieure de jonction (1b), la chaîne extérieure d'entraînement (24') relie, dans le plan vertical, la partie médiane (1a) aux zones palières supérieure et inférieure (1c) de l'escalier, par l'intermédiaire d'un cercle RueV.

5. Escalier roulant selon l'une des revendications 1 à 3, caractérisé en ce que dans leurs zones supérieure et inférieure de jonction (1b), la chaîne intérieure ou extérieure d'entraînement (24,24') relie, dans le plan vertical, la zone médiane (1a) aux zones palières supérieure et inférieure (1c) de l'escalier, par l'intermédiaire d'une parabole ou d'une courbe en développante.

6. Escalier roulant selon l'une des revendications 1 à 5, caractérisé en ce que dans les zones (1a,1b, 1c), il est prévu une main courante intérieure et une main courante extérieure (26,26'), qui comportent selon une vue en plan des arcs de courbe, qui correspondent à ceux de la chaîne associée d'entraînement (24,24').
